# EUROPÄISCHE PATENTSCHRIFT

(11) **EP 1 649 948 B1**
(45) Veröffentlichungstag und Bekanntmachung des Hinweises auf die Patenterteilung: **27.08.2008**
(21) Anmeldenummer: 05109843.2
(22) Anmeldetag: 21.10.2005
(51) Int. Cl.: B21D 39/04, B25B 27/10

(54) **Presswerkzeug**
Pressing tool
Outil de sertissage

(30) Priorität: 22.10.2004 DE 102004051483
(43) Veröffentlichungstag der Anmeldung: 26.04.2006
(73) Patentinhaber: Herrle, Richard, 81249 München (DE)
(72) Erfinder:
(74) Vertreter: Büchel, Kaminski & Partner

(56) Entgegenhaltungen:
- EP-A- 1 389 500
- EP-B- 0 671 984
- DE-C1- 19 734 355
- DE-U1- 29 824 956

## Beschreibung

Die Erfindung bezieht sich auf ein Presswerkzeug nach dem Oberbegriff des Anspruches 1.

Zum Verbinden von Rohrenden werden verformbare hülsenförmige Pressfittings, im allgemeinen aus Metall, verwendet. Wenn sie, über zwei zusammengestossene Rohrenden gestülpt, radial zusammengepresst werden, halten sie bleibend an den Mantelflächen der beiden Rohrenden fest. Für das Zusammenpressen von Verbindungshülsen bzw. Pressfittingen gibt es verschiedene Pressvorrichtungen mit an die Fittinge anlegbaren Presswerkzeugen.

Aus der EP 860 245 sind Presswerkzeuge bekannt, bei denen zwei Pressbacken gekoppelt gegen den Fitting gepresst werden. Presswerkzeuge mit zwei Pressbacken sind zum Verbinden von Rohren mit kleinem Durchmesser geeignet. Bei grossen Durchmessern bzw. grossen Einpresstiefen werden vorzugsweise Presswerkzeuge mit mehr als zwei Pressbacken verwendet. Alle Pressbacken sollen während des Pressvorganges möglichst mit der gesamten Pressfläche am Fitting anliegen. Dadurch kann die Verformungskraft im Wesentlichen über den gesamten Umfangsbereich auf den Fitting wirken.

Aus dem Patent EP 451 806 A1 ist ein Presswerkzeug mit drei Pressbacken bekannt. Eine Pressbacke ist als ein am Werkstück ansetzbares Widerlager ausgebildet. Die Pressbacken sind so geführt, dass sie sich beim Pressvorgang auf den Mittelpunkt des Pressraumes hin bewegen. In einer weiteren Ausführungsform sind um die Pressbacken Zugbänder mit Kupplungsansätzen angeordnet. Antriebshebel können im Eingriff mit den Kupplungsansätzen die Zugbänder spannen und dabei die Pressbacken radial nach innen pressen. Das Aufsetzen solcher Presswerkzeuge ist aufwendig und insbesondere nicht geeignet für grosse Rohrdurchmesser. Die Pressbacken werden beim Schliessen etwas in Umfangsrichtung und gleichzeitig radial bewegt, was zu Beschädigungen an den Fittingen führen kann. Der genaue Bewegungsablauf ist undefiniert.

Eine ähnliche Anordnung ist in der EP 627 273 B1 gezeigt, bei der ein aussenseitig an den bewegbaren Pressbacken anliegendes Zugband vorgesehen ist, über das die Pressbacken zusammenbewegbar sind.

Aus der gattungsbildenden EP 671 984 B1 sind Presswerkzeuge in der Form eines Pressringes mit Pressbackenelementen bekannt. Jedes Pressbackenelement besteht aus einem aussen liegenden Pressbackenträger und einer innen liegenden, bogenförmigen Pressbacke. Die Pressbackenträger sind über Gelenkbolzen an Zwischenstücken angelenkt. Ein Gelenkbolzen pro Zwischenstück ist herausnehmbar ausgebildet und die Pressbacken sind in Umfangsrichtung verschiebbar in den Pressbackenträgern gelagert. Für die axiale Führung der Pressbacken umfasst jeder Pressbackenträger eine Klemmeinrichtung mit einem Klemmstempel.

Der Aufbau dieses Presswerkzeuges ist sehr kompliziert. An einer äusseren Kettenanordnung mit Pressbackenträgern, Gelenkbolzen und Zwischenstücken sind die Pressbacken in Umfangsrichtung verschiebbar angeordnet. Dabei übernimmt die Kettenanordnung eine ähnliche Funktion, wie die Zugbänder in einzelnen Ausführungsformen gemäss der EP 451 806 A1. Ein Aufbau mit Pressbackenträgern, Gelenkbolzen und Zwischenstücken ist für die Spannfunktion zu aufwendig.

Der Erfindung liegt nun die Aufgabe zugrunde, eine einfache Lösung zu finden, mit der Pressfittinge über einen grossen Durchmesserbereich zu verpressen sind.

Diese Aufgabe wird durch die Merkmale des Anspruches 1 gelöst. Die abhängigen Ansprüche beschreiben vorteilhafte Ausführungsvarianten.

Bei der Lösung der Aufgabe wurde erkannt, dass die für die Spannfunktion nötigen Kräfte direkt über die Pressbacken übertragen werden können. Dabei müssen die aneinander anschliessenden Pressbacken über Verbindungselemente so verbunden werden, dass ein Pressring an einer Stelle geöffnet und quer über die zu verbindenden Rohre auf den Pressfitting aufgesetzt werden kann. Beim Schliessen des Pressringes legen sich die Pressbacken dicht an den Pressfitting an und am Ende des Pressvorganges wird eine im Wesentlichen geschlossene Pressfläche rund um den Pressfitting bereitgestellt.

Die Kräfte, die über die Pressbacken und die Verbindungselemente übertragen werden, können sehr gross sein. Daher werden gemäß der Erfindung Verbindungselemente eingesetzt, die an beiden Enden Lagerbereiche aufweisen. Die Aussenkontur der Lagerbereiche ist in Schnittebenen, die beim Pressen senkrecht zur Rohrachse stehen, teilkreisförmig und an entsprechende Ausnehmungen der Pressbacken angepasst. Die Ausnehmungen der Pressbacken haben eine innere Kontaktfläche, die in der erwähnten Schnittebene teilkreisförmig ist. Wenn die erste Öffnung etwas grösser ist als das Verbindungselement bei der ersten Öffnung, so können die Verbindungselemente leicht schwenkbar in der jeweiligen Pressbacke gehalten werden.

Gemäß einer bevorzugten Ausführungsform sind die Verbindungselemente einteilig.

Die Lagerbereiche der Verbindungselemente werden vorzugsweise durch Öffnungen in den Seitenflächen in die Pressbacken eingesetzt. Um ein Herausrutschen des Verbindungselementes aus der Pressbacke zu verhindern, werden Halteelemente an den Verbindungselementen und/oder den Pressbacken befestigt. Diese Befestigung kann eine präzise Ausrichtung aller Pressbacken gewährleisten, so dass die Pressfläche in Umfangsrichtung ohne Versatz bereitgestellt wird.

Es versteht sich von selbst, dass der Zugang zu einer Ausnehmung in der Pressbacke auch über eine radial nach aussen oder gegebenenfalls nach innen führende, abdeckbare Öffnung möglich ist. Dabei müsste die an der Pressbacke befestigte Abdeckung dieser Öffnung aber Zugkräfte aufnehmen können und entsprechend robust ausgebildet und befestigt sein.

Die einteiligen Verbindungselemente werden mit beiden Enden in Ausnehmungen der aneinander anschliessenden Pressbacken eingesetzt. Mindestens zwei Pressbacken werden über mindestens ein in die Pressbacken eingesetztes Verbindungselement zu einem geschlossenen Presswerkzeug mit einem Öffnungsschlitz zusammengestellt.

Im folgenden wird die Erfindung anhand eines Presswerkzeugs mit - wenigstens - drei Pressbacken beschrieben, sinngemäss gilt dies auch für Presswerkzeuge mit nur zwei Pressbacken.

Zum Anlegen eines Presswerkzeuges an einen Pressfitting wird das Presswerkzeug im offenen Zustand über den Pressfitting bewegt bis - bei einem Presswerkzeug mit drei Pressbacken - eine mittlere Pressbacke am Pressfitting anliegt. Beim anschliessenden Schliessen des Presswerkzeuges führen die in der mittleren Pressbacke gelagerten Verbindungselemente und die an diesen Verbindungselementen gelagerten Pressbacken je eine kleine Schwenkbewegung um die Achsen der entsprechenden Lagerbereiche der Verbindungselemente durch. Weil die Lagerbereiche und damit die Schwenkachsen in den Pressbacken angeordnet sind, führen die Pressbacken-Randbereiche bei den Schwenkachsen kleine Bewegungen aus, während ein von der Schwenkachse abgewandter Randbereich eine grosse Öffnungs- bzw. Schliessbewegung ausführt. Die erfindungsgemässen Ausführungsformen sind einfach aufgebaut und ermöglichen dabei ein optimales Verpressen von Pressfittingen über einen grossen Durchmesserbereich.

Bei Lösungen gemäss dem Stande der Technik, bei denen die Pressbacken an aussen liegenden Pressbackenträgern angeordnet und die Pressbackenträger über Zwischenstücke und Gelenkbolzen miteinander verbunden sind, ist die radiale Ausdehnung der Presswerkzeuge relativ gross. Darum können nur Rohre verbunden werden, um welche bei der Rohrverbindung ein grosser Freiraum gegeben ist. Weil bei der erfinderischen Lösung die Schwenklagerung der Verbindungselemente direkt in den Pressbacken erfolgt, kann die radiale Ausdehnung der erfindungsgemässen Presswerkzeuge klein gewählt werden. Entsprechend wird auch nur ein kleiner Freiraum um die zu verbindenden Rohre benötigt.

Damit ein über die Rohrenden gestülptes Presswerkzeug in dieser Position verbleibt, sind den Verbindungselementen Federelemente zugeordnet, welche das Presswerkzeug in der geschlossenen Form halten. Die Federelemente umfassen etwa Stossfedern, die radial ausserhalb der Verbindungselemente zwischen die Pressbacken eingesetzt sind. Gegebenenfalls sind aber Federkolben oder andere Stellelemente vorgesehen. Es wäre auch möglich die Schliessfunktion mit Zugfedern oder Blattfedern zu erzielen, wobei diese dann aber radial innerhalb der Verbindungselemente angeordnet werden müssten.

Ein um einen Pressfitting angeordnetes Presswerkzeug kann von einer Pressvorrichtung zusammengepresst werden, so dass der Pressfitting an den beiden Rohrenden festsitzt. Um das Presswerkzeug zusammenzupressen, kann die Pressvorrichtung das Presswerkzeug umgreifen. Vorzugsweise aber sind am Presswerkzeug Eingriffselemente ausgebildet, an welchen die Pressvorrichtung beispielsweise mit Antriebshebeln eingreift.

Die Zeichnungen erläutern die Erfindung anhand eines Ausführungsbeispieles. Dabei zeigt
Fig. 1 eine Explosionsdarstellung eines Presswerkzeuges,
Fig. 2 eine Ansicht des geöffneten Presswerkzeuges,
Fig. 3 eine Ansicht des geschlossenen Presswerkzeuges, und
Fig. 4 einen Schnitt gemäss C-C in Fig. 3 .

Fig. 1, 2 und 3 zeigen ein drei-teiliges Presswerkzeug 1 zum Verbinden von rohrförmigen Werkstücken. Das Presswerkzeug 1 umfasst drei in Umfangsrichtung aneinander anschliessende Pressbacken 2. Es sind auch Ausführungsformen mit nur zwei oder mit mehr als drei Pressbacken 2 möglich. Insbesondere bei Presswerkzeugen 1 mit grossen Durchmessern ist es zweckmässig, wenigstens drei, vorzugsweise aber mehr als drei Pressbacken 2 zu verwenden. Die zusammengestellten Pressbacken 2 führen um eine erste Achse 3 und sind in Richtungen senkrecht zur ersten Achse relativ zueinander bewegbar. Die gegen die erste Achse 3 gerichteten Pressbackenflächen bilden teilringförmige Pressteilflächen 4. In der Pressendlage sind die Pressteilflächen 4 zu einer im Wesentlichen geschlossenen Pressfläche zusammengestellt (Fig. 3).

Zum Aufsetzen und Entnehmen des Presswerkzeuges 1 ist zwischen zwei ersten Pressbacken 2a ein Öffnungsspalt 5 ausgebildet. Die beiden ersten Pressbacken 2a sind nicht direkt miteinander verbunden, damit der Öffnungsspalt 5 bereitgestellt werden kann. Bei allen anderen Kontaktbereichen zwischen zwei Pressbacken sind die Pressbacken 2 über Verbindungselemente 6 miteinander verbunden. In der dargestellten Ausführungsform mit drei Pressbacken 2 sind die zwei ersten Pressbacken 2a je über Verbindungselemente 6 mit einer zwischen den ersten Pressbacken 2a angeordneten zweiten Pressbacke 2b verbunden. Bei Ausführungsformen mit mehr als drei Pressbacken 2 gibt es weitere zweite Pressbacken 2b, die in Umfangsrichtung beidseits über Verbindungselemente 6 mit Pressbacken 2 verbunden sind.

Die dargestellten Verbindungselemente 6 sind einteilig und weisen an beiden Enden Lagerbereiche 6a auf. In den Pressbacken 2 sind Ausnehmungen 7 ausgebildet. Die Aussenkontur der Lagerbereiche 6a und die Innenkontur der Ausnehmungen 7 sind in Schnittebenen, die senkrecht zur ersten Achse 3 stehen, teilkreisförmig und die Querschnitte der Ausnehmungen und der Lagerbereiche sind im Sinne einer Schwenklagerung aneinander angepasst. Wenn die Verbindungselemente 6 mit ihren Lagerbereichen 6a in die Ausnehmungen 7 der Pressbacken 2 eingesetzt sind, so sind die beiden Teile geführt zueinander verschwenkbar.

Jede Ausnehmung 7 umfasst eine aus der Pressbacke 2 führende erste Öffnung 7a. Durch diese erste Öffnung 7a kann sich ein eingesetztes Verbindungselement 6 aus der Pressbacke 2 heraus erstrecken. Die erste Öffnung 7a ist so weit ausgebildet, dass sich das Verbindungselement 6 in einem Schwenkbereich bewegen kann. Die erste Öffnung 7a ist vorzugsweise an einer Stirnseite der Pressbacke 2 ausgebildet, welche der Stirnseite der anschliessenden Pressbacke 2 zugewandt ist. Es versteht sich von selbst, dass sie auch radial nach aussen oder gegebenenfalls in Richtung der ersten Achse aus der Pressbacke 2 herausführen könnte. Ein durch die erste Öffnung 7a geführtes Verbindungselement 6 muss die schwenkbare Verbindung zur anschliessenden Pressbacke 2 gewährleisten und zudem grosse Kräfte zwischen den Pressbacken 2 aufnehmen können.

Die Lagerbereiche 6a der Verbindungselemente 6 sind vorzugsweise quer zur Umfangsrichtung in die Ausnehmungen 7 einzuführen. Dazu sind gemäss der dargestellten Ausführungsform zweite Öffnungen 7b vorgesehen. Nach dem Einsetzen der Lagerbereiche 6a in die Ausnehmungen 7 können Halteelemente 8 an den Verbindungselementen 6 und/oder an den Pressbacken 2 festgesetzt werden, um die Lagerbereiche in den Ausnehmungen zu halten und insbesondere eine in Umfangsrichtung versatzfreie Pressfläche bereitzustellen.

Es wäre möglich die zweiten Öffnungen 7b mit an den Pressbacken 2 befestigten Halteelementen abzuschliessen. In der dargestellten Ausführungsform sind gemäss Fig. 4 die Halteelemente 8 wechselseitig an den Verbindungselementen 6 befestigt und liegen an Kontaktflächen 9 der Pressbacken 2 an. Auch die zweiten Öffnungen 7b sind wechselseitig an den Pressbacken 2 ausgebildet. Entsprechend wird ein Lagerbereich 6a von einer ersten Seite her in eine Ausnehmung 7 und der andere Lagerbereich 6a von einer zweiten Seite her in eine Ausnehmung 7 eingeführt. Durch das wechselseitige Anliegen der erwähnten Teile schliessen die Pressbacken 2 in Richtung der ersten Achse 3 genau positioniert aneinander an und werden zusammengehalten. In Umfangsrichtung wird eine kontinuierlich verlaufende Pressfläche gewährleistet.

Den Verbindungselementen sind Federelemente 10 zugeordnet, welche das Presswerkzeug 1 in der geschlossenen Form (Fig. 3) halten. Vorzugsweise werden Stossfedern 10 radial ausserhalb der Verbindungselemente 6 zwischen die Pressbacken 2 eingesetzt. Zum Erreichen des offenen Zustandes (Fig. 2) des Presswerkzeuges 1 müssen die ersten Pressbacken 2a auseinander gedrückt bzw. gezogen werden.

An den zwei ersten Pressbacken 2a sind Kupplungsansätze 11 ausgebildet, in welche Antriebshebel zum Spannen bzw. Verpressen eingreifen können. Durch die Betätigung der nicht dargestellten Antriebshebel können die Pressbacken 2 in die Pressendlage bewegt werden. Die für das Pressen nötigen Kräfte werden in Umfangsrichtung direkt über die Pressbacken 2 und die Verbindungselemente 6 übertragen. Der einfache und robuste Aufbau des Presswerkzeuges 1 erlaubt das Aufbringen von sehr grossen Presskräften. Die radiale Ausdehnung des Presswerkzeuges 1 ist im Verhältnis zu den übertragbaren Kräften sehr klein.

## Patentansprüche

1. Presswerkzeug (1) zum Verbinden von rohrförmigen Werkstücken, mit mindestens zwei in Umfangsrichtung aneinander anschliessenden, um eine erste Achse (3) führenden Pressbacken (2), die relativ zueinander in Richtungen senkrecht zur ersten Achse (3) beweglich sind und zusammen zum Pressen eine ringförmige, in der Pressendlage im Wesentlichen geschlossene Pressfläche (4) aufweisen, welche zum Aufsetzen und Entnehmen des Presswerkzeuges (1)bei einem Öffnungsspalt (5) zwischen zwei ersten Pressbacken (2a) zu öffnen ist, wobei mit Ausnahme des freien Öffnungsspalts (5) zwischen den beiden ersten Pressbacken (2a) die aneinander anschliessenden Pressbacken (2) direkt miteinander verbunden sind über Verbindungselemente (6), die an je zwei Pressbacken (2) schwenkbar befestigt sind, **dadurch gekennzeichnet, dass** die Verbindungselemente (6) an beiden Enden Lagerbereiche (6a) und die Pressbacken (2) Ausnehmungen (7) aufweisen, wobei die Aussenkontur der Lagerbereiche (6a) und die Innenkontur der Ausnehmungen (7) in Schnittebenen, die senkrecht zur ersten Achse (3) stehen, teilkreisförmig ist und die Querschnitte der Ausnehmungen (7) und der Lagerbereiche (6a) im Sinne einer Schwenklagerung aneinander angepasst sind.

2. Presswerkzeug (1) nach Anspruch 1, **dadurch gekennzeichnet, dass** die Lagerbereiche (6a) der Verbindungselemente (6) quer zur Umfangsrichtung in die Ausnehmungen (7) einzuführen sind und Halteelemente (8) an den Verbindungselementen (6) und/oder an den Pressbacken (2) festzusetzen sind, um die Lagerbereiche (6a) in den Ausnehmungen (7) zu halten und insbesondere eine versatzfreie Pressfläche (4) bereitzustellen.

3. Presswerkzeug (1) nach Anspruch 1 oder 2, **dadurch gekennzeichnet, dass** die Verbindungselemente (6) einteilig sind.

4. Presswerkzeug (1) nach einem der vorhergehenden Ansprüche, **dadurch gekennzeichnet, dass** die Ausnehmungen (7) eine aus der Pressbacke (2) führende erste Öffnung (7a) zur Durchführung des Verbindungselementes (6) und zum Gewährleisten eines Schwenkbereiches umfassen.

5. Presswerkzeug (1) nach Anspruch 4, **dadurch gekennzeichnet, dass** die erste Öffnung (7a) an einer Stirnseite der Pressbacke (2) ausgebildet ist, welche der Stirnseite der anschliessenden Pressbacke (2) zugewandt ist.

6. Presswerkzeug (1) nach einem der vorhergehenden Ansprüche, **dadurch gekennzeichnet, dass** den Verbindungselementen (6) Federelemente (10) zugeordnet sind, welche das Presswerkzeug (1) in der geschlossenen Form halten, wobei gegebenenfalls Stossfedern oder Blattfedern radial ausserhalb der Verbindungselemente (6) zwischen die Pressbacken (2) eingesetzt sind.

7. Presswerkzeug (1) nach einem der Ansprüche 1 bis 5, **dadurch gekennzeichnet, dass** an den zwei ersten Pressbacken (2a) Kupplungsansätze (11) ausgebildet sind, in welche zum Spannen bzw. Verpressen Antriebshebel (11) einsetzbar sind.

## Claims

1. A press tool (1) for connecting tubular workpieces, comprising at least two press jaws (2) which are adjacent to one another in the circumferential direction, run around a first axis (3), are movable relative to one another in directions perpendicular to the first axis (3) and, for pressing, together have an annular pressing surface (4) which is substantially closed in the end position of pressing and which can be opened for mounting and removal of the press tool (1) at an opening gap (5) between two first press jaws (2a), wherein, with the exception of the free opening gap (5) between the two first press jaws (2a), the adjacent press jaws (2) are connected directly to one another by means of connecting elements (6) which are pivotably fastened to two press jaws (2) each, **characterized** that the connecting elements (6) have bearing regions (6a) at both ends and the press jaws (2) have recesses (7), the outer contour of the bearing regions (6a) and the inner contour of the recesses (7) being arc-shaped in sectional planes which are perpendicular to the first axis (3), and the cross-sections of the recesses (7) and of the bearing regions (6a) being adapted to one another in the sense of a pivot bearing.

2. The press tool (1) as claimed in claim 1, wherein the bearing regions (6a) of the connecting elements (6) are to be introduced transversely to the circumferential direction into the recesses (7), and retaining elements (8) are to be fixed to the connecting elements (6) and/or to the press jaws (2) in order to hold the bearing regions (6a) in the recesses (7) and in particular to provide an offset-free pressing surface (4).

3. The press tool (1) as claimed in claim 1 or 2, wherein the connecting elements (6) consist of one part.

4. The press tool (1) as claimed in any of claims claim 1 to 3, wherein the recesses (7) comprise a first opening (7a) leading out of the press jaw (2) for passage of the connecting element (6) and for ensuring a pivot region.

5. The press tool (1) as claimed in claim 4, wherein the first opening (7a) is formed on an end face of the press jaw (2) which faces the end face of the adjacent press jaw (2).

6. The press tool (1) as claimed in any of claims 1 to 5, wherein spring elements (10) which hold the press tool (1) in the closed form are coordinated with the connecting elements (6), buffer springs or leaf springs preferably being inserted radially outside the connecting elements (6) between the press jaws (2).

7. The press tool (1) as claimed in any of claims 1 to 5, wherein coupling attachments (11) into which drive levers (11) can be inserted for clamping or pressing are formed on the two first press jaws (2a).

## Revendications

1. Outil de sertissage (1), pour relier des pièces d'oeuvre de forme tubulaire, avec au moins deux mâchoires de sertissage (2), se raccordant l'une à l'autre en direction périphérique, assurant un guidage autour d'un premier axe (3), les mâchoires de sertissage étant déplaçables l'une par rapport à l'autre dans des directions perpendiculaires au premier axe (3), et présentant, une fois regroupées, une surface de sertissage (4) pratiquement fermée lorsqu'on est à la position finale de sertissage, la surface de sertissage devant être ouverte, pour mettre en place et prélever l'outil de sertissage (1) lorsqu'un intervalle d'ouverture (5) est créé entre deux premières mâchoires de sertissage (2a), où, à l'exception de l'intervalle d'ouverture (5) libre entre les deux premières mâchoires de sertissage (2a), les mâchoires de sertissage (2) raccordées les unes aux autres sont directement reliées ensemble, par l'intermédiaire d'éléments de liaison (6), fixés, avec possibilité de pivotement, sur chacune des mâchoires de sertissage (2), **caractérisé en ce que** les éléments de liaison (6) présentent, aux deux extrémités, des zones de palier (6a) et les mâchoires de sertissage (2) présentent des évidements (7), le contour extérieur des zones de palier (6a) et le contour intérieur des évidements (7), observés dans des plans de coupe perpendiculaires au premier axe (3), étant en forme de cercle partiel, et les sections transversales des évidements (7) et des zones de palier (6a) étant adaptées les unes aux autres, au sens de la formation d'un palier de pivotement.

2. Outil de sertissage (1) selon la revendication 1, **caractérisé en ce que** les zones de palier (6a) des éléments de liaison (6) sont à introduire, transversalement à la direction périphérique, dans les évidements (7), et des éléments de maintien (8) sont à fixer sur les éléments de liaison (6) et/ou sur les mâchoires de sertissage (2), afin de maintenir les zones de palier (6a) dans les évidements (7) et, en particulier, de fournir une surface de sertissage (4) sans aucun décalage.

3. Outil de sertissage (1) selon la revendication 1 ou 2, **caractérisé en ce que** les éléments de liaison (6) sont réalisés d'une seule pièce.

4. Outil de sertissage (1) selon l'une des revendications précédentes, **caractérisé en ce que** les évidements (7) comprennent une première ouverture (7a), guidant hors de la mâchoire de sertissage (2), pour permettre le passage de l'élément de liaison (6) et pour assurer une plage de pivotement.

5. Outil de sertissage (1) selon la revendication 4, **caractérisé en ce que** la première ouverture (7a) est réalisée sur une face frontale de la mâchoire de sertissage (2), qui est tournée vers la face frontale de la mâchoire de sertissage (2) raccordée.

6. Outil de sertissage (1) selon l'une des revendications précédentes, **caractérisé en ce qu'**aux éléments de liaison (6) sont associés des éléments élastiques (10), maintenant l'outil de sertissage (1) dans la forme fermée, le cas échéant des ressorts de choc ou des ressorts à lame étant insérés radialement, à l'extérieur des éléments de liaison (6), entre les mâchoires de sertissage (2).

7. Outil de sertissage (1) selon l'une des revendications 1 à 5, **caractérisé en ce que** des appendices de couplage (11), dans lesquels des leviers d'entraînement (11) sont susceptible d'être insérés, pour produire une mise sous serrage ou une mise sous compression, sont réalisés sur les deux premières mâchoires de sertissage (2a).
